# FASCICULE DE BREVET EUROPEEN

(11) **EP 0 012 055 B1**
(45) Date de publication et mention de la délivrance du brevet: **16.11.1983**
(21) Numéro de dépôt: 79400867.2
(22) Date de dépôt: 14.11.1979
(51) Int. Cl.: H01Q 25/02, H01Q 1/38

(54) **Source primaire monopulse imprimée et antenne comportant une telle source**
In Streifenleitertechnik ausgeführter Monopulsprimärstrahler und Antenne mit einem solchen Strahler
Microstrip monopulse primary feed and antenna using same

(30) Priorité: 24.11.1978 FR 7833292
(43) Date de publication de la demande: 11.06.1980
(73) Titulaire: THOMSON-CSF, 75008 Paris (FR)
(72) Inventeur: Pierrot, Robert, F-75360 Paris Cedex 08 (FR); Gautier, François, F-75360 Paris Cedex 08 (FR); Crochet, Pierre, F-75360 Paris Cedex 08 (FR)
(74) Mandataire: Benoit, Monique

## Description

La présente invention est relative à une source primaire monopulse imprimée, notamment pour antenne de radar aéroporté, et à l'antenne comportant une telle source.

Une source primaire monopulse comporte des éléments rayonnants alimentés en énergie électromagnétique pour élaborer une voie somme Σ et une ou deux voies différentes orientées, par exemple, en site et en gisement, voies ΔS, AG.

Les sources primaires monopulse utilisées jusqu'à ce jour peuvent être classées en deux catégories :
- les sources monopulse réalisées par l'association de plusieurs guides d'ondes métalliques, généralement de section rectangulaire, ou par l'utilisation de guides d'ondes de section surdi- mensionnée dans lesquels sont engendrés des modes de propagation d'ordre supérieur permettant de donner naissance à des signaux d'erreur dans les plans site et gisement. Ces sources, de conception et de réalisation complexe, sont chères et encombrantes leur longueur pouvant atteindre 3 à 10 fois la longueur d'onde du signal électromagnétique transmis, suivant la complexité de la source. De telles sources ont été décrites en particulier dans les publications de L. THOUREL, chapitre 9, intitulée « Les Antennes_{"} publiée en 1971 (DUNOD) et de S. W. DRABOWITCH intitulée « Multimode Antennas publiée dans la revue « Microwave Journal de janvier 1966, pages 41 à 51.
- les sources monopulse imprimées qui élaborent les signaux somme et différence au moyen d'un circuit d'alimentation réception gravé connu sous le vocable anglo-saxon de circuit « micro- strip ». Ces sources sont constituées d'éléments rayonnants imprimés. Chaque élément rayonnant est une surface conductrice séparée d'un plan de masse par un substrat de matériau diélectrique. L'alimentation des éléments rayonnants est effectuée, en général, par un réseau de circuits hyperfréquence connus, jonctions hybrides 6/4 λ, regroupés sur la surface du substrat qui comporte les éléments rayonnants. Des circuits similaires à une voie ont été décrits en particulier dans les brevets américains n° 3 921 177 et 3811 128 de Robert E.M. son. Ces circuits d'alimentation sont encombrants et introduisent dès pertes importantes au niveau des éléments rayonnants. En particulier dans le cas d'une source monopulse imprimée classique, telle que représentée figure 1, comportant quatre éléments rayonnants A, B, C, D reliés par quatre jonctions hybrides a, b, c, d, la voie somme Σ est délivrée par deux jonctions en cascade ce qui augmente d'autant les pertes sur la voie somme 2 et les voies différence site et différence gisement ΔS, ΔG. Des couplages indésirables entre les différentes voies à certaines fréquences peuvent également dégrader les performances de la source.

On connaît d'après le « Radar Handbook de Merril I. Skolnik, Fig. 20 page 21-26 des sources monopulse dans lesquelles les voies somme et différence sont réalisées de façon indépendantes avec des éléments rayonnants, formant la ou les voie(s) différence, disposés symétriquement par rapport à un élément rayonnant central formant la voie somme.

On connaît également d'après le brevet américain US-4042935 des sources primaires dans lesquelles les éléments rayonnants sont alimentés par un circuit d'alimentation disjoint du circuit rayonnant auquel il est raccordé par des moyens de connexion coaxiaux.

Un objet de la présente invention est la mise en oeuvre d'une source primaire monopulse imprimée qui ne présente pas les inconvénients et limitations précités, qui comporte des voies somme et différence indépendantes et qui présente un faible encombrement et, du fait d'une grande simplicité de réalisation, un faible coût de production.

Selon l'invention, la source primaire monopulse imprimée, comprenant :
- sur la première face d'un substrat, dont la deuxième face comporte une plaque conductrice formant plan de masse, un circuit rayonnant constitué d'une zone rayonnante centrale formant la voie somme et, pour chaque voie différence, d'une paire de zones rayonnantes latérales symétriques par rapport à la zone rayonnante centrale ;
- disjoint du circuit rayonnant, pour chaque paire de zones rayonnantes latérales, un circuit d'alimentation réception ; et
- pour chaque paire de zones rayonnantes latérales, des moyens de connexion raccordant le circuit d'alimentation réception aux zones rayonnantes latérales de la paire considérée, le point d'excitation de la zone rayonnante centrale étant raccordé directement à une borne d'alimentation de la voie somme ;

est caractérisée en ce que, pour chaque paire de zones rayonnantes latérales formant une voie différence, le circuit d'alimentation réception se composant d'une ligne de transmission en Té dont la branche principale est connectée à une borne d'alimentation de la voie différence et dont les deux branches secondaires sont respectivement raccordées en leur extrémité au point d'excitation des zones rayonnantes de la paire considérée par lesdits moyens de connexion ayant une longueur électrique égale, les zones rayonnantes latérales de la paire présentent des excitations en opposition de phase et la longueur des branches secondaires de la ligne d'alimentation en Té est ajustée de façon à optimiser le diagramme de rayonnement de la voie somme.

Une telle source monopulse imprimée peut être utilisée dans tout radar aéroporté, notamment dans les radars des missiles ou auto-directeurs actifs.

L'invention sera mieux comprise à l'aide de la description et des dessins ci-après où les mêmes références représentent les mêmes éléments et, dans lesquels, outre
la figure 1 représentant une réalisation selon l'art antérieur,
la figure 2 représente une vue en perspective de la source primaire selon l'invention ;
les figures 3 et 4 représentent une vue de face du circuit d'alimentation réception de la source primaire conformément à la figure 2 ;
les figures 5 et 6 représentent une vue de face du circuit rayonnant de la source primaire conformément à la figure 2 ; et
la figure 7 représente une antenne comportant une source primaire selon l'invention.

Dans les dessins, les différentes proportions et cotes relatives des éléments ne sont pas respectées afin d'assurer une meilleure compréhension de l'ensemble.

Selon la figure 2, la source monopulse imprimée objet de l'invention comporte, sur une première face d'un substrat de matériau diélectrique 1, une série de zones rayonnantes 20, 21, 22, 23, 24 constituant l'élément rayonnant de la source primaire. Selon la figure 2, la première face du substrat de matériau diélectrique comporte cinq zones rayonnantes constituant des voies : voie somme Σ, voie différence site ΔS, et voie différence gisement ΔG indépendantes formées par des zones rayonnantes distinctes. Tout mode de réalisation comportant un nombre différent de zones rayonnantes visant à former au moins une voie somme 2 et une voie différence à ne sort pas du cadre de la présente invention. La source primaire comporte également, disposé sur une deuxième face du substrat opposée à la première face, un circuit d'alimentation réception 2 des zones rayonnantes 20, 21, 22, 23, 24. Des moyens de connexion 3, assurent la liaison électrique des zones rayonnantes au circuit d'alimentation réception 2 dans l'épaisseur du substrat de matériau diélectrique. Ainsi selon la figure 2, les voies somme et différence comportent, sur la première face du substrat de matériau diélectrique, une zone rayonnante centrale 20 formant la voie somme Σ et quatre zones rayonnantes latérales 21, 22, 23, 24 disposées symétriquement par rapport à la zone rayonnante centrale 20. Les quatre zones rayonnantes latérales 21, 22, 23, 24 sont disposées symétriquement par rapport à la zone rayonnante centrale 20 et forment respectivement deux à deux, zones rayonnantes 21, 22 et 23, 24, les voies différence site ΔS et différence gisement ΔG. Les trois voies 1, ΔS, ΔG sont ainsi indépendantes, les diagrammes de rayonnement de ces trois voies étant ajustés expérimentalement en tenant compte des couplages entre les zones de rayonnement. Selon le mode de réalisation particulier de la figure 2, le substrat de matériau diélectrique 1 est constitué par une première et une deuxième plaquette de matériau diélectrique 11, 12 comportant chacune sur une première face une semelle conductrice 110, 120 ou plan de masse de référence. Les deux semelles conductrices sont par exemple réalisées par une métallisation et les deux plaquettes 11, 12 sont accolées dos à dos par leur semelle conductrice 110, 120. Selon le mode de réalisation non limitatif de l'objet de l'invention représenté figure 2, les deux semelles conductrices 110 et 120 sont accolées l'une à l'autre par l'intermédiaire d'un châssis métallique 4 assurant, d'une part, le contact électrique entre les deux semelles conductrices 110 et 120, et d'autre part, une bonne rigidité et une bonne étanchéité de l'ensemble. La deuxième face de chaque plaquette de matériau diélectrique 11, 12, opposée à la première face, forme respectivement la première et la deuxième face du substrat de matériau diélectrique. Le circuit d'alimentation réception 2 est relié directement à des bornes de sortie 5, 6 fixées au châssis 4 et la zone rayonnante centrale 20 est connectée directement à une borne d'alimentation en énergie électromagnétique 7 par un câble coaxial par exemple. Les moyens de connexion 3 sont constitués, avantageusement, par des lignes coaxiales par exemple.

Selon le détail de réalisation représenté figure 3, le circuit d'alimentation réception des zones rayonnantes comporte pour chaque voie différence ΔS, ΔG, une ligne de transmission en Té 13, 14. Les branches 131, 132 et 141, 142 de chaque Té ont des longueurs L respectivement égales et leur extrémité est respectivement connectée à une zone rayonnante latérale formant une voie différence par les moyens de connexion 3. Les longueurs L des Tés sont déterminées expérimentalement afin d'optimiser les diagrammes de rayonnement.

Les lignes en Té 13, 14, sont, par exemple, des lignes à rubans comportant chacune un transformateur d'impédance 133, 143.

Les moyens de connexion de la zone rayonnante centrale sont directement reliés à la borne d'alimentation 7. Les bornes 5, 6, 7 sont par exemple des bornes coaxiales fixées au châssis.

Un prototype de source primaire a été réalisé pour un fonctionnement en bande S, la longueur d'onde de fonctionnement étant voisine de 10 cm.

L'ensemble, compte tenu du châssis métallique 4 présente l'aspect d'un volume cylindrique réduit de 13 cm de diamètre et de 6 cm de hauteur. Les zones rayonnantes sont imprimées sur une plaquette de matériau diélectrique de 5 mm d'épaisseur en stratifié verre époxy cuivré deux faces de constante diélectrique 4, 5. Le circuit d'alimentation réception est réalisé sur une plaquette de matériau diélectrique connu sous la dénomination commerciale de « Rexo- lite métallisée deux faces, d'épaisseur 1,7 mm et de constante diélectrique 2, 5.

Le fonctionnement de la source primaire monopulse imprimée objet de l'invention telle que représentée figures 2 et 3 est le suivant :
- l'implantation des zones rayonnantes 20, 21, 22, 23, 24 est effectuée en tenant compte du couplage entre zones rayonnantes de façon à obtenir la meilleure adaptation. La voie somme correspondant à la zone rayonnante centrale 20 émet en polarisaion rectiligne et rayonne selon un diagramme en forme de cosinus modifié par le couplage des zones rayonnantes latérales. A l'émission les longueurs de lignes de transmission en Té du circuit d'alimentation réception sont telles que, du fait du couplage des zones rayonnantes, une fraction de l'énergie rayonnée est captée par les zones rayonnantes latérales puis transmise par les branches du Té jusqu'au Té lui-même où elles se réfléchissent du fait de leur opposition de phase.

Cette fraction d'énergie non dissipée par la jonction de chaque Té se réfléchit et est rayonnée à nouveau par les zones rayonnantes latérales qui participent de ce fait au diagramme de rayonnement global de l'antenne, les lignes de transmission en Té constituant de ce fait le circuit d'alimentation réception. A la réception les zones rayonnantes latérales 21, 22, 23, 24, sont excitées par l'énergie électromagnétique réfléchie par un obstacle ou écho selon le mode de fonctionnement classique des sources monopulses, la zone rayonnante centrale 20 influant peu par son couplage sur chacune des zones rayonnantes latérales et pouvant être déconnectée des circuits d'émission.

La figure 4 est relative à un mode de réalisation de l'invention permettant un fonctionnement de la source dans les bandes de fréquence telles que la bande Ku pour des longueurs d'onde de l'ordre du centimètre, la mise en oeuvre en microélectronique étant facilitée du fait de la simplification de structure de la source.

Selon ce mode de réalisation, le substrat de matériau diélectrique 1 est constitué par une plaquette de matériau diélectrique unique comprenant, d'une part, une première face constituant la première face du substrat 1. Cette première face comporte les zones rayonnantes distinctes constituant les voies somme 2 et différence ΔS, ΔG. La deuxième face de la plaquette de matériau diélectrique, opposée à la première face, constitue la deuxième face du substrat et comporte une semelle conductrice 150. La deuxième face de la plaquette de matériau diélectrique comporte deux lignes de transmission en Té 16, 17 constituant avec la semelle métallique 150 des lignes de transmission coplanaires. Les branches des Tés de longueur identique sont connectées respectivement à une zone rayonnante latérale formant une voie différence ΔS ou ΔG par les moyens de connexion 3. Les lignes de transmission 16 et 17 sont connectées aux bornes coaxiales 5, 6 non représentées figure 4 et le châssis métallique 4 peut se réduire à un simple cylindre métallique soudé sur la semelle conductrice 150 si ce châssis est nécessaire pour le maintien mécanique de la source primaire. La borne coaxiale d'alimentation 7 peut être soudée directement sur la semelle métallique 150.

Selon la figure 5, les zones rayonnantes latérales 21, 22, 23, 24.sont excitées deux à deux pour chaque voie différence site et gisement en opposition de phase, les zones rayonnantes latérales constituant les voies différence par le choix de leur point d'excitation. Selon la figure 5, les moyens de connexion 3 assurant la liaison électrique des zones rayonnantes au circuit d'alimentation réception sont connectés à ces zones rayonnantes en un point particulier déterminant le point d'excitation 204, 211, 221, 231, 241 de chacune des zones. Le point d'excitation de chaque zone rayonnante présente, par rapport au centre radio-électrique de champ nul de chaque zone, une excentricité e déterminée. Suivant le mode de réalisation particulier non limitatif de la figure 5, les zones rayonnantes sont constituées par des pastilles métallisées circulaires de même diamètre imprimées sur le substrat de matériau diélectrique. Le centre radio-électrique correspond dans ce cas au centre de chaque pastille. La valeur arithmétique de l'excentricité est caractéristique de l'impédance de chaque zone rayonnante. Le point d'excitation de deux zones rayonnantes latérales formant une voie différence présente une excentricité opposée, l'excentricité étant mesurée en grandeur et en signe par rapport à l'excentricité de la zone rayonnante centrale définissant la direction de polarisation du signal radio-électrique. Sur la figure 5, la direction de polarisation des signaux est représentée, au niveau de chaque zone rayonnante, par un vecteur P dont l'origine est située au centre radio-électrique de la zone rayonnante et l'extrémité au point d'excitation de la zone. Les zones latérales constituant une voie différence site ou gisement délivrent à la réception des signaux en opposition de phase du fait de l'égalité des branches de chaque Té jusqu'au niveau de leur jonction respective. L'opposition de phase des signaux dans chaque voie différence est ainsi réalisée par principe et est indépendante de la fréquence. La bande de fonctionnement de la source primaire est uniquement limitée par les zones rayonnantes elles-mêmes et par les Tés dont le taux d'onde stationnaire n'est convenable que pour une bande de fréquence déterminée. De plus, le choix de longueurs électriques identiques pour les lignes de transmission 16, 17 jusqu'au niveau des bornes 5, 6 permet d'obtenir la mise en phasedes signaux par construction. L'ensemble des modes de réalisation de l'invention représentés figures 2 à 5 comporte des zones rayonnantes de forme circulaire. Tout mode de réalisation comportant des zones rayonnantes de forme différente ne sort pas du cadre de la présente invention. En particulier selon une variante de réalisation de l'invention représentée figure 6, les zones rayonnantes sont des pastilles métallisées carrées 30, 31, 32, 33, 34 de mêmes dimensions.

Dans ce cas la direction de polarisation du champ électrique est encore donnée par un vecteur polarisation P dont l'origine correspond au centre radio-électrique de la zone rayonnante et l'extrémité avec le point d'excitation 301, 311, 321, 331, 341. Dans tous les cas l'excentricité e des points d'excitation des zones rayonnantes latérales est définie, de préférence, dans une direction parallèle à l'excentricité de la zone rayonnante centrale.

Selon une variante de réalisation non représentée en détails mais utilisée dans la figure 7, le circuit d'alimentation réception des zones rayonnantes peut être disposé sur un substrat de matériau diélectrique indépendant du substrat diélectrique 11 comportant les zones rayonnantes constituant l'élément rayonnant 1. Le substrat diélectrique portant le circuit d'alimentation 2 peut être monté sur un châssis métallique assurant la tenue mécanique du circuit d'alimentation réception, les moyens de connexion 3 alimentant les zones rayonnantes latérales d'une paire ayant des longueurs électriques égales.

La zone rayonnante centrale 20 est directement reliée à une borne d'alimentation du système d'aiguillage émetteur-récepteur du radar. Les moyens de connexion 3 sont constitués de préférence chacun par un câble coaxial dont l'âme central est connectée d'une part à l'extrémité d'une branche secondaire de la ligne en Té d'alimentation réception et d'autre part au point d'excitation de la zone rayonnante latérale correspondante définissant avec le centre radioélectrique de chaque zone rayonnante la direction de polarisation P` αu champ électrique du signal d'émission. Le conducteur externe des câbles coaxiaux constituant les moyens de connexion 3 est relié à la semelle conductrice 110 du substrat 11 et au châssis du substrat portant le circuit d'alimentation réception 2 par l'intermédiaire de bornes coaxiales directement soudées au châssis et à la semelle conductrice 110 du substrat 11 et non représentées sur la figure 7.

De tels modes de réalisation permettent, de par la séparation complète du circuit d'alimentation réception de l'élément rayonnant de la source, un découplage complet des fonctions émission-alimentation-réception et une amélioration des performances du système du point de vue du découplage des voies.

Suivant un mode de réalisation préférentiel d'une antenne comportant une source primaire selon l'invention représenté figure 7, celle-ci comprend un réflecteur parabolique 90. L'élément rayonnant 1 de la source primaire est disposé au foyer du réflecteur 90 et maintenu en position par une pièce tronconique 91 solidaire du réflecteur. La pièce tronconique 91 coiffe l'ouverture du réflecteur et est par exemple, emboîtée dans celle-ci et fixée à ce dernier par tout moyen approprié. La pièce tronconique 91 comporte à son sommet un logement 92 destiné à recevoir l'élément rayonnant 1 de la source primaire, les zones rayonnantes formant les voies somme et différence indépendantes étant orientées vers le réflecteur. La pièce tronconique 91 est constituée par un matériau diélectrique de constante diélectrique inférieure à 1, 1 tel que une mousse de polyuréthane par exemple.

Le circuit d'alimentation réception 2 constituant avec l'élément rayonnant 1 la source primaire est par exemple disposée au dos du réflecteur. Les moyens de connexion 3 constitués par des câbles coaxiaux relient le circuit d'alimentation réception 2 à l'élément rayonnant 1, les câbles coaxiaux semi-rigides permettant le maintien mécanique de l'ensemble partie rayonnante 1, pièce tronconique 91 et du réflecteur 90. Les câbles coaxiaux sont disposés de préférence suivant une génératrice de la gièce tronconique orthogonalement au vecteur P représentant le vecteur polarisation du champ électrique du signal émis par la source primaire. Tout mode de réalisation dans lequel la source primaire ou la partie rayonnante de la source primaire est décalée en offset par rapport au foyer du réflecteur de l'antenne radar ne sort pas du cadre de la présente invention.

Quel que soit le mode de réalisation choisi, la simplicité du circuit d'alimentation réception permet d'obtenir de faibles pertes radioélectriques, l'intégration du circuit d'alimentation réception et des zones rayonnantes sur les faces opposées du substrat diélectrique ou sur des plaquettes diélectriques séparées et la séparation des voies somme et différence permettant de minimiser ces pertes. Les circuits de la source primaire monopulse objet de l'invention pouvant être réalisés par la technique de photogravure, celle-ci permet d'obtenir des circuits rayonnants et d'alimentation de grande précision et de faible coût pour un encombrement minimum par comparaison aux sources classiques.

## Revendications

1. Source primaire monopulse imprimée comprenant :
- sur la première face d'un substrat (11), dont la deuxième face comporte une plaque conductrice (110, 150) formant plan de masse, un circuit rayonnant constitué d'une zone rayonnante centrale (20) formant la voie somme et, pour chaque voie différence, d'une paire de zones rayonnantes latérales (21, 22 ; 23, 24) symétriques par rapport à la zone rayonnante centrale ;
- disjoint du circuit rayonnant, pour chaque paire de zones rayonnantes latérales, un circuit d'alimentation réception (2) ; et
- pour chaque paire de zones rayonnantes latérales, des moyens de connexion (3) raccordant le circuit d'alimentation réception (2) aux zones rayonnantes latérales de la paire considérée, le point d'excitation de la zone rayonnante centrale (20) étant raccordé directement à une borne d'alimentation (7) de la voie somme ; source caractérisée en ce que, pour chaque paire de zones rayonnantes latérales formant une voie différence, le circuit d'alimentation réception se composant d'une ligne de transmission en Té (13, 14) dont la branche principale est connectée à une borne d'alimentation de la voie différence et dont les deux branches secondaires (131, 132 ; 141, 142) sont respectivement raccordées en leur extrémité au point d'excitation des zones rayonnantes (21, 22 ; 23, 24) de la paire considérée par lesdits moyens de connexion (3) ayant une longueur électrique égale, les zones rayonnantes latérales de la paire présentent des excitations en opposition de phase et la longueur des branches secondaires de la ligne d'alimentation en Té est ajustée de façon à optimiser le diagramme de rayonnement de la voie somme.

2. Source primaire selon la revendication 1, caractérisée en ce que chaque ligne de transmission en Té (13, 14) alimentant une paire de zones rayonnantes latérales est une ligne à ruban dont la branche principale comporte un transformateur d'impédance (133, 143).

3. Source primaire selon la revendication 1 ou 2, caractérisée en ce que le circuit d'alimentation réception (2) est réalisé sur un deuxième substrat (12) dont une face comporte une plaque conductrice (120) formant plan de masse.

4. Source primaire selon la revendication 1 ou 2, caractérisée en ce que le circuit d'alimentation réception est réalisé sur la deuxième face du premier substrat (1) et forme avec le plan de masse (150) un ensemble de lignes coplanaires (16, 17).

5. Source primaire selon l'une quelconque des revendications 1 à 4, caractérisée en ce que les moyens de connexion (3) sont raccordés perpendiculairement aux zones rayonnantes en leur point d'excitation.

6. Source primaire selon l'une quelconque des revendications 1 à 5, caractérisée en ce que les moyens de connexion (3) reliant les zones rayonnantes et leur circuit d'alimentation réception sont constitués par des câbles coaxiaux, les bornes d'alimentation étant des prises coaxiales.

7. Source primaire selon l'une quelconque des revendications 1 à 6, caractérisée en ce que les zones rayonnantes sont des pastilles métallisées circulaires.

8. Source primaire selon l'une quelconque des revendications 1 à 7, caractérisée en ce que les zones rayonnantes sont des pastilles métallisées carrées (30 à 34).

9. Antenne pour radar, comportant une source primaire monopulse imprimée selon la revendication 1.

10. Antenne pour radar selon la revendication 9, comportant un réflecteur parabolique (90), caractérisée en ce que le substrat (1) portant le circuit rayonnant de la source primaire est disposé au foyer du réflecteur, fait face à celui-ci et est maintenu en position par une pièce tronconique (91) solidaire du réflecteur et coiffant l'ouverture de ce dernier.

11. Antenne selon la revendication 10, caractérisée en ce que le circuit d'alimentation réception (2) étant porté par un deuxième substrat, ledit second substrat est fixé au dos du réflecteur.

12. Antenne selon la revendication 11, caractérisée en ce que les moyens de connexion (3) entre le circuit d'alimentation (2) et les zones rayonnantes sont des câbles coaxiaux semi-rigides le long des génératrices de la pièce tronconique (91) et orthogonaux à l'axe de polarisation du champ électrique du signal émis par la source primaire.

13. Antenne selon l'une quelconque des revendications 9 à 12, caractérisée en ce que les moyens de connexion (3) sont raccordés à travers le premier substrat perpendiculairement aux zones rayonnantes en leur point d'excitation.

14. Antenne selon l'une quelconque des revendications 10 à 13, caractérisée en ce que la pièce tronconique (91) est réalisée en un matériau diélectrique dont la constante diélectrique est inférieure à 1,1.

## Claims

1. Printed monopulse primary feed comprising :
- on the first face of a substrate (11) the second face of which comprises a conductive plate (110, 150) forming the ground plate, a radiating circuit formed of a central radiating zone (20) forming the sum channel and for each difference channel a pair of lateral radiating zones (21, 22 ; 23, 24) symmetrically arranged with respect to the central radiating zone ;
- a reception feed circuit (2) for each pair of lateral radiating zones and detached from the radiating circuit ; and
- connection means (3) for each pair of lateral radiating zones for connecting the reception feed circuit (2) to the lateral radiating zones of the pair considered, the exciting point of the central radiating zone (20) being directly connected to a feed terminal (7) of the sum channel ;
the feed being characterized in that the reception feed circuit of each pair of lateral radiating zones forming a difference channel is composed of a T-shaped transmission line (13, 14) the main branch of which is connected to a feed terminal of the difference channel and the two secondary branches (131, 132 ; 141, 142) of which are respectively connected at their ends to the respective exciting points of the radiating zones (21, 22 ; 23, 24) of the pair considered through said connection means (3) which are of equal electrical length, the lateral radiating zones of the pair being excited with opposite phases and the length of the secondary branches of the T-shaped feed line being adjusted in a manner to optimize the radiation diagram of the sum channel.

2. Primary feed in accordance with claim 1, characterized in that each T-shaped transmission line (13, 14) feeding a pair of lateral radiating zones is a strip line the main branch of which comprises an impedance transformer (133, 143).

3. Primary feed in accordance with claims 1 or 2, characterized in that the reception feed circuit (2) is formed on a second substrate (12) one face of which comprises a conductive plate (120) forming the ground plane.

4. Primary feed in accordance with claims 1 or 2, characterized in that the reception feed circuit is formed on the second face of the first substrate (1) and forms an array of coplanar lines (16, 17) with the ground plane (150).

5. Primary feed in accordance with any of claims 1 to 4, characterized in that the connection means (3) are perpendicularly connected to the radiating zones at their exciting points.

6. Primary feed in accordance with any of claims 1 to 5, characterized in that the connection means (3) connecting the radiating zones with their reception feed circuit are formed of coaxial cables, the feed terminals being coaxial connectors.

7. Primary feed in accordance with any of claims 1 to 6, characterized in that the radiating zones are circular metallized chips.

8. Primary feed in accordance with any of claims 1 to 7, characterized in that the radiating zones are square metallized chips (30 to 34).

9. Radar antenna comprising a printed monopulse primary feed in accordance with claim 1.

10. Radar antenna in accordance with claim 9, comprising a parabolic reflector (90), characterized in that the substrate (1) carrying the radiating circuit of the primary feed is located at the focus of the reflector, facing the same and being held in position by a truncated cone-shaped member (91) joined with the reflector and mounted onto the opening thereof.

11. Antenna in accordance with claim 10, characterized in that the reception feed circuit (2) being carried by a second substrate, said second substrate is affixed to the back of the reflector.

12. Antenna in accordance with claim 11, characterized in that the connection means (3) between the feed circuit (2) and the radiating zones are semi-rigid coaxial cables along generetrices of the truncated cone-shaped member (91) and are perpendicular to the polarization axis of the electrical field of the signal transmitted by the primary feed.

13. Antenna according to any of claims 9 to 12,_{'} characterized in that the connection means (3) traversing the first substrate are perpendicularly connected to the exciting points of the radiating zones.

14. Antenna according to any of claims 10 to 13, characterized in that the truncated cone-shaped member (91) is formed of a dielectric material having a permittivity of less than 1.1.

## Patentansprüche

1. Gedruckter Monopuls-Primärstrahler, mit :
- einem abstrahlenden Kreis, der auf der ersten Fläche eines Substrats (11) angeordnet ist, dessen zweite Fläche eine leitfähige Platte (110, 150) aufweist, welche die Masseebene bildet, wobei der abstrahlende Kreis aus einer zentralen Strahlerzone (20), die den Summenkanal bildet, und für jeden Differenzkanal aus einem Paar von seitlichen Strahlerzonen (21, 22, 23, 24) gebildet ist, die symmetrisch in bezug auf die zentrale Strahlerzone sind ;
- für jedes Paar von seitlichen Strahlerzonen eine von dem abstrahlenden Kreis losgelöste Empfangs-Speiseschaltung (2) ; und
- Verbindungsmittel (3) für jedes Paar von seitlichen Strahlerzonen zur Verbindung der Empfangs-Speiseschaltung (2) mit den seitlichen Strahlerzonen des betreffenden Paares, wobei der Erregungspunkt der zentralen Strahlerzone (20) direkt an einen Speiseanschluß (7) des Summenkanals angeschlossen ist ;
wobei der Strahler dadurch gekennzeichnet ist, daß für jedes Paar von seitlichen, einen Differenzkanal bildenden Strahlerzonen die Empfangs-Speiseschaltung gebildet ist aus einer T-förmigen Übertragungsleitung (13, 14), deren Hauptschenkel an einen Speiseanschluß des Differenzkanals angeschlossen ist und deren beide Seitenschenkel (131, 132 ; 141, 142) jeweils an ihrem Ende an den Erregerpunkt der Strahlerzonen (21, 22 ; 23, 24) des betreffenden Paares über die Verbindungsmittel (3) angeschlossen sind, die eine gleiche elektrische Länge aufweisen, wobei die seitlichen Strahlerzonen des Paares mit entgegengesetzter Phase angeregt sind und die Länge der Nebenschenkel der T-förmigen Speiseleitung so eingestellt ist, daß eine Optimierung des Strahlungsdiagramms des Summenkanals erreicht ist.

2. Primärstrahler nach Anspruch 1, dadurch gekennzeichnet, daß jede T-förmige Übertragungsleitung (13, 14), die ein Paar von seitlichen Strahlerzonen speist, eine Streifenleitung ist, deren Hauptzweig einen Impedanztransformator (133, 143) enthält.

3. Primärstrahler nach Anspruch 1 oder 2, dadurch gekennzeichnet, daß die Empfangs-Speiseschaltung (2) auf einem zweiten Substrat (12) verwirklicht ist dessen eine Fläche eine die Masseebene bildende leitfähige Platte (120) aufweist.

4. Primärstrahler nach Anspruch 1 oder 2, dadurch gekennzeichnet, daß die Empfangs-Speiseschaltung auf der zweiten Fläche des ersten Substrats (1) gebildet ist und mit der Masseebene (150) eine Gruppe von koplanaren Leitungen (16, 17) bildet.

5. Primärstrahler nach einem der Ansprüche 1 bis 4, dadurch gekennzeichnet, daß die Verbindungsmittel (3) an die Strahlerzonen jeweils an ihrem Erregerpunkt senkrecht angeschlossen sind.

6. Primärstrahler nach einem der Ansprüche 1 bis 5, dadurch gekennzeichnet, daß die Verbindungsmittel (3), welche die Strahlerzonen mit ihrer Empfangs-Speiseschaltung verbinden, durch Koaxialkabel gebildet sind, wobei die Speiseanschlüsse Koaxialanschlüsse sind.

7. Primärstrahler nach einem der Ansprüche 1 bis 6, dadurch gekennzeichnet, daß die Strahlerzonen kreisförmige metallisierte Plättchen sind.

8. Primärstrahler nach einem der Ansprüche 1 bis 7, dadurch gekennzeichnet, daß die Strahlerzonen quadratische metallisierte Plättchen (30 bis 34) sind.

9. Radarantenne mit einem gedruckten Monopuls-Primärstrahler nach Anspruch 1.

10. Radarantenne nach Anspruch 9, mit einem Parabolreflektor (90), dadurch gekennzeichnet, daß das den abstrahlenden Kreis des Primärstrahlers tragende Substrat (1) im Fokus des Reflektors angeordnet ist, diesem zugewendet ist und durch ein kegelstumpfförmiges Teil (91) in Stellung gehalten ist, welches mit dem Reflektor fest verbunden und auf die Öffnung desselben aufgesetzt ist.

11. Antenne nach Anspruch 10, dadurch ^{g}e-kennzeichnet, daß die Empfangs-Speiseschaltung (2) von einem zweiten Substrat getragen wird und dieses zweite Substrat auf der Rückseite des Reflektors befestigt ist.

12. Antenne nach Anspruch 11, dadurch gekennzeichnet, daß die Verbindungsmittel (3) zwischen der Speiseschaltung (2) und den Strahlerzonen halbsteife Koaxialkabel entlang den Mantellinien des kegelstumpfförmigen Teils (91) sind, welche zu der Polarisationsachse des elektrischen Feldes des durch den Primärstrahler abgestrahlten Signals senkrecht sind.

13. Antenne nach einem der Ansprüche 9 bis 12, dadurch gekennzeichnet, daß die Verbindungsmittel (3) durch das erste Substrat senkrecht hindurch zu den Strahlerzonen führen und an deren Erregerpunkt angeschlossen sind.

14. Antenne nach einem der Ansprüche 10 bis 13, dadurch gekennzeichnet, daß das kegelstumpfförmige Teil (91) aus einem dielektrischen Material gebildet ist, dessen Dielektrizitätskonstante kleiner als 1,1 ist.
